# EUROPÄISCHE PATENTANMELDUNG

(11) **EP 2 127 739 A1**
(43) Veröffentlichungstag der Anmeldung: **02.12.2009**
(21) Anmeldenummer: 08009685.2
(22) Anmeldetag: 28.05.2008
(51) Int. Cl.: B01J 19/12

(54) **Verfahren zur Beeinflussung eines Energiezustandes einer Strahlungsquelle**

(71) Anmelder: Schaft, Volker, 22399 Hamburg (DE)
(72) Erfinder: Schaft, Volker, 22399 Hamburg (DE)
(74) Vertreter: Richter, Werdermann, Gerbaulet & Hofmann

(57) **Zusammenfassung**

Die Erfindung betrifft ein Verfahren zur Beeinflussung eines Energiezustandes einer Strahlungsquelle (10). Um ein Verfahren zur Verfügung zu stellen, welches auf einfache Weise den Energiezustand einer Strahlungsquelle (10) in einer Hochdruck-Metalldampflampe beeinflusst, schlägt die Erfindung vor, dass für die Energiezunahme oder Energieabnahme der Strahlungsquelle (10) mindestens eine Energiesenke (13) in die Ausbreitungsrichtung der elektromagnetischen Strahlung (11) der Strahlungsquelle (10) gebracht wird.

## Beschreibung

Die Erfindung betrifft ein Verfahren zur Beeinflussung eines Energiezustandes einer Strahlungsquelle.

Zudem betrifft die Erfindung eine Vorrichtung zur Beeinflussung eines Energiezustandes einer Strahlungsquelle.

Verfahren der eingangs genannten Art sind aus dem Stand der Technik bekannt, wobei diese jedoch in Hochdruck-Dampfentladungslampen bisher keine Berücksichtigung gefunden haben. Hierbei sind wiederum Hochdruck-Metalldampflampen wie Quecksilberdampflampen zu nennen, die nach wie vor breite Verwendung als Lichtquellen finden.

Es ist daher Aufgabe der Erfindung, ein Verfahren der eingangs genannten Art zur Verfügung zu stellen, welches auf einfache Weise den Energiezustand einer Strahlungsquelle in einer Hochdruck-Metalldampflampe beeinflusst.

Diese Aufgabe wird mit den Merkmalen des Anspruchs 1 gelöst. Vorteilhafte Ausgestaltungen der Erfindung ergeben sich aus den abhängigen Ansprüchen.

Die Erfindung stellt die Wechselwirkung von Materie und Strahlung in den Mittelpunkt der Betrachtungen. Gemäß der Erfindung wird zur Energiezunahme und -abnahme der Strahlungsquelle mindestens eine Energiesenke in die Ausbreitungsrichtung der elektromagnetischen Strahlung der Strahlungsquelle gebracht. In einer hier verwendeten Terminologie wird als Energiesenke ein materieller Körper bezeichnet, der mit elektromagnetischer Strahlung einer Strahlungsquelle wechselwirkt und zu dem der Energiefluss der Strahlungsquelle strömt.

Es hat sich experimentell überraschenderweise gezeigt, dass lediglich das Einbringen einer Energiesenke (Körper) in ein elektromagnetisches Feld einer Strahlungsquelle einer Gasentladungslampe Kenngrößen des Plasmas wie Temperatur und Druck beeinflusst. Hierbei kann es auch zu einer Temperaturabnahme d. h. Energieabnahme der Strahlungsquelle kommen.

Ein Deutungsversuch der Erfindung kann dahingehend erfolgen, dass das bloße Einbringen einer Energiesenke, beispielsweise eines Metallkörpers, in Ausbreitungsrichtung einer elektromagnetischen Strahlung einer Strahlungsquelle wie einer Plasmastrecke in einer Quecksilberdampflampe eine Störung der Strahlungsquelle hervorruft, die sich in einer unmittelbaren Änderung des Energiezustandes wie einer Energieabnahme der Strahlungsquelle manifestiert.

Vorteilhafter Weise wird die Strahlungsquelle in Gestalt einer Plasmastrecke gebildet. Eine Strahlungsquelle in Form einer Plasmastrecke findet sich bspw. in Gasentladungslampen, so dass das erfindungsgemäße Verfahren insbesondere in Gasentladungslampen eingesetzt werden kann.

Gegenstand der Erfindung ist zudem eine Vorrichtung zur Beeinflussung eines Energiezustandes einer Strahlungsquelle, wobei zur Energieerhöhung oder -abnahme der Strahlungsquelle mindestens eine Energiesenke in Ausbreitungsrichtung der elektromagnetischen Strahlung der Strahlungsquelle angeordnet ist.

Das erfindungsgemäße Verfahren sowie die erfindungsgemäße Vorrichtung eignen sich insbesondere für Gasentladungslampen. Folglich sieht die Erfindung auch die Verwendung des Verfahrens bzw. der Vorrichtung in einer Gasentladungslampe vor.

Die Erfindung wird im Folgenden anhand der Figuren näher erläutert. Es zeigt in schematischer Darstellung:
- Fig. 1: ein Verfahren gemäß der Erfindung.

Gemäß dem in Fig. 1 dargestellten Verfahren geht von einer Strahlungsquelle 10, welches in der hier dargestellten Ausführungsform eine Plasmastrecke in einer Vorrichtung 100 ist, elektromagnetische Strahlung 11, 12 aus. Die Vorrichtung 100 ist mit einer Wandung 15 versehen. In Ausbreitungsrichtung der elektromagnetischen Strahlung 11 wird eine Energiesenke 13 gebracht. Dadurch kommt es zu einer Wechselwirkung zwischen Strahlungsquelle 10 und Energiesenke 13. Das Experiment zeigt nun, dass diese Wechselwirkung wiederum Auswirkungen auf den Energiezustand der Strahlungsquelle 10 hat. Ein Teil der elektromagnetischen Strahlung in Form der Strahlung 12 trifft auf das Trägermaterial 14, auf dem sich die Energiesenke 13 befindet. Es hat sich experimentell herausgestellt, dass die Anordnung der Energiesenke 13 in Ausbreitungsrichtung der elektromagnetischen Strahlung 11 auch eine Energieabnahme der Strahlungsquelle 10 zur Folge haben kann.

So hat sich gezeigt, dass sich die Temperatur der als Plasmastrecke vorliegenden Strahlungsquelle 10 umgekehrt zur Energiesenke 13 verändert, wenn die Energiesenke 13 in die Ausbreitungsrichtung der elektromagnetische Strahlung 11 der Energiesenke 13 gebracht wird. Der Energiefluss zwischen Strahlungsquelle 10 und Energiesenke 13 ist dabei nur so lange gegeben, wie die Energiesenke, die in der hier gezeigten Ausführungsform als eine substratförmige UV-Farbe, d. h. als ein UV-reaktives Gemisch, gegeben ist, im Fokus der Energiequelle 10 ist. Ist dagegen lediglich das Trägermaterial 14 im Fokus der Strahlungsquelle 10, so wird ein großer Teil der Strahlungsquelle 12 zurückgeworfen und bringt ebenfalls einen veränderten Energiezustand des Plasmas hervor.

Eine praktikable Umsetzung des Verfahrens kann derart erfolgen, dass die Energiesenke 13 die Strahlungsquelle 10 so stark beeinflusst, dass die Änderung als Regelgröße genutzt werden kann (vgl. hierzu: U_{Lampe}-t Diagramm). Hierbei kann auch die Strahlungsquelle 10 als Empfänger genutzt werden und die Energieaussendung so geregelt werden, dass nur definierte Energiesenken 13 bestrahlt werden. Wenn man zudem davon ausgeht, dass bspw. in Beschichtungsprozessen Substrate stets in einer wiederkehrenden Folge aufgetragen werden, kann man die in Folge der durch die Energiesenke 13 erfolgten Störung der Strahlenquelle 10 weiterhin als Geschwindigkeitssignal auswerten. Damit kann man ein Störsignal sowohl als Steuersignal und die Zeitgröße der Strahlenquelle 10 ausgewertet und genutzt werden.

Die vorliegende Erfindung beschränkt sich in ihrer Ausführungsform nicht auf das vorstehend angegebene, bevorzugte Ausführungsbeispiel. Vielmehr ist eine Anzahl von Varianten denkbar, welche von der dargestellten Lösung auch bei grundsätzlich anders gearteten Ausführungen Gebrauch machen. So können bspw. zwischen Strahlungsquelle 10 und Energiesenke 13 weitere Energiesenken 13 angeordnet sein, auf die die elektromangetische Strahlung (11) trifft.

### Bezugszeichenliste

- 100: Vorrichtung
- 10: Strahlungsquelle
- 11: elektromagnetische Strahlung
- 12: elektromagnetische Strahlung
- 13: Energiesenke
- 14: Trägermaterial
- 15: Wandung

## Patentansprüche

1. Verfahren zur Beeinflussung eines Energiezustandes einer Strahlungsquelle (10), **dadurch gekennzeichnet, dass** für die Energiezunahme oder Energieabnahme der Strahlungsquelle (10) mindestens eine Energiesenke (13) in die Ausbreitungsrichtung der elektromagnetischen Strahlung (11) der Strahlungsquelle (10) gebracht wird.

2. Verfahren nach Anspruch 1, **dadurch gekennzeichnet, dass** die Strahlungsquelle (10) in Gestalt einer Plasmastrecke gebildet wird.

3. Vorrichtung (100) zur Beeinflussung eines Energiezustandes einer Strahlungsquelle (10), **dadurch gekennzeichnet, dass** zur Energieerhöhung oder zur Energieabnahme der Strahlungsquelle (10) mindestens eine Energiesenke (13) in Ausbreitungsrichtung der elektromagnetischen Strahlung (11) der Strahlungsquelle (10) angeordnet ist.

4. Vorrichtung nach Anspruch 3, **dadurch gekennzeichnet, dass** die Energiesenke (13) ein UV-reaktives Gemisch ist.

5. Vorrichtung nach Anspruch 3 oder 4, **dadurch gekennzeichnet, dass** die Strahlungsquelle (10) eine Plasmastrecke ist.

6. Verwendung eines Verfahrens nach einem der Ansprüche 1 oder 2 in einer Gasentladungslampe.

7. Verwendung einer Vorrichtung nach einem der Ansprüche 3 bis 5 in einer Gasentladungslampe.
